# EUROPÄISCHE PATENTANMELDUNG

(11) **EP 0 195 828 A1**
(43) Veröffentlichungstag der Anmeldung: **01.10.1986**
(21) Anmeldenummer: 85103463.7
(22) Anmeldetag: 23.03.1985
(51) Int. Cl.: B08B 9/08, B08B 1/04

(54) **Waschgerät für Ablaufrinnen von Nachklärbecken in Kläranlagen**

(71) Anmelder: Bormet, Horst, D-64331 Weiterstadt (DE)
(72) Erfinder: Bormet, Horst, D-64331 Weiterstadt (DE)
(74) Vertreter: Katscher, Helmut, Dipl.-Ing.

(57) **Zusammenfassung**

Am Räumerarm bzw. der Räumerbrücke (2) eines Nachklärbeckens in Kläranlagen ist ein Waschgerät (1) für die Ablaufrinne des Nachklärbeckens angebracht. Ein um eine senkrechte Achse schwenkbarer Schwenkarm (6) trägt einen höhenbeweglichen Bürstenträger (13), an dem eine antreibbare Bürste (17) gelagert ist. Am Bürstenträger (13) befestigte senkrechte Führungsstangen (18) sind in Führungen (19) am Schwenkarm (6) geführt. Zwei Lenkerketten (28), die jeweils aus zwei miteinander gelenkig verbundenen Lenkern (26, 27) bestehen, verbinden den Bürstenträger (13) mit dem Schwenkarm (6) und unterstützen die seitliche Führung des Bürstenträgers (13), so daß eine schmale Bauart ermöglicht wird.

## Beschreibung

Die Erfindung betrifft ein Waschgerät für Ablaufrinnen von Nachklärbecken in Kläranlagen mit einem Bürstenträger, der einen Antriebsmotor und eine Lagerung einer senkrechten Bürste aufweist, mit einem längs der Ablaufrinne bewegbaren Geräteträger, der den Bürstenträger seitlich schwenkbar und höhenverstellbar trägt, mit einem Seilzug zum Gewichtsausgleich für den Bürstenträger und mit am Bürstenträger angreifenden Lenkern mit waagerechten Gelenkachsen.

Derartige Waschgeräte dienen dazu, die Ablaufrinnen von biologischen Nachklärbecken in Kläranlagen zu säubern. In den Ablaufrinnen bildet sich sehr rasch ein Algenbewuchs, der laufend entfernt werden muß. Da der Rinnenboden nicht vollständig eben ist und in vielen Fällen sogar ein Gefälle aufweist, muß eine Höhenbeweglichkeit der Bürste gegenüber dem Geräteträger vorgesehen sein. Die seitliche Verstellbarkeit der Bürste ist erforderlich, um die Bürste wahlweise an der rechten oder linken Seitenwand der Ablaufrinne zur Anlage zu bringen.

Bei einem bekannten Waschgerät der eingangs genannten Gattung (DE-A-33 14 987) ist der Bürstenträger an zwei übereinander angeordneten Lenkern angebracht, die ein Lenkerparallelogramm bilden und die höhenbewegliche Führung des Bürstenträgers übernehmen. Diese Parallellenker sind an einer Schwenksäule gelagert, die um eine senkrechte Achse am Geräteträger schwenkbar ist, um die Bürste seitlich zu verstellen, um sie wahlweise an der rechten oder linken Seitenwand der Ablaufrinne zur Anlage zu bringen.

Die Höhenbeweglichkeit und die seitliche Verstellbarkeit der Bürste sind durch die Abmessungen der Lenker begrenzt. Werden die Lenker verhältnismäßig lang ausgeführt, so verringert sich die Führungsgenauigkeit vor allem in der tiefsten Stellung der Bürste, weil das Lenkerparallelogramm dann weitgehend gestreckt ist. Dies gilt vor allem bei verhältnismäßig schmaler Bauweise des Waschgeräts, die bei schmalen, tiefen Ablaufrinnen geboten ist.

Aufgabe der Erfindung ist es daher, ein Waschgerät der eingangs genannten Gattung zu schaffen, das bei einfachem Aufbau und schmaler Bauweise ohne Beeinträchtigung der Führungsgenauigkeit einen verhältnismäßig großen Höhenverstellhub ermöglicht.

Diese Aufgabe wird erfindungsgemäß dadurch gelöst, daß am Geräteträger ein Schwenkarm mit senkrechter Schwenkachse gelagert ist, daß am Schwenkarm mindestens eine Führung für eine am Bürstenträger befestigte senkrechte Führungsstange angebracht ist, und daß der Schwenkarm und der Bürstenträger über mindestens eine Lenkerkette miteinander verbunden sind, die aus zwei Lenkern besteht, die miteinander und mit dem Schwenkarm und dem Bürstenträger jeweils in einer waagerechten Gelenkachse verbunden und in der senkrechten Ebene des Schwenkarms auslenkbar sind.

Die Höhenführung des Bürstenträgers wird hierbei von der Führungsstange übernommen, wobei bevorzugterweise zwei senkrechte Führungsstangen am Bürstenträger befestigt sind, die in zwei Führungen am Schwenkarm geführt sind und die in Längsrichtung des Schwenkarms im Abstand zueinander angeordnet sind.

Der Höhenverstellhub wird hierbei nur durch die Länge der Führungsstangen bestimmt. Die Versteifung gegen eine seitliche Auslenkung (d.h. senkrecht zu der den Schwenkarm enthaltenden senkrechten Ebene) wird durch die Lenkerkette übernommen, wobei vorzugsweise ebenfalls zwei Lenkerketten vorgesehen sind.

Obwohl die Breite der Lenkerketten senkrecht zur Ebene des Schwenkarms nur gering ist, so daß eine sehr schmale Bauweise ermöglicht wird, bewirken die Lenkerketten doch eine stabile Abstützung gegenüber Seitenkräften, die quer zu dieser Ebene wirken.

Da die Lenkerketten eine um so stabilere Abstützung gegenüber Seitenkräften bewirken, je mehr die Lenkerketten gestreckt sind, wird diese seitliche Versteifung gerade dann verstärkt, wenn die Stabilität der seitlichen Führung durch die Führungsstangen geringer wird, nämlich bei sehr weit abgesenktem Bürstenträger.

Das Waschgerät ist von verhältnismäßig einfachem Aufbau, weil keine senkrechte Führungssäule benötigt wird und weil der Seilzug für den Gewichtsausgleich am Schwenkarm gelagert ist.

In einer besonders stabilen, dabei aber sehr einfachen Ausführungsform des Waschgerätes bestehen die Lenker jeweils aus zwei parallelen, starr miteinander im Abstand verbundenen Lenkerholmen. Vorzugsweise ist jeder Lenkerholm eines Lenkers jeweils über ein gesondertes Gelenk mit dem zugeordneten Lenkerholm des anderen Lenkers bzw. mit dem Schwenkarm bzw. mit dem Bürstenträger verbunden. Hierbei reichen konstruktiv sehr einfache Gelenke aus, um eine hohe Abstützwirkung zu erbringen.

Weitere vorteilhafte Ausgestaltungen des Erfindungsgedankens sind Gegenstand weiterer Unteransprüche.

Die Erfindung wird nachfolgend an einem Ausführungsbeispiel näher erläutert, das in der Zeichnung dargestellt ist. Es zeigt:
Fig. 1 ein Waschgerät für Ablaufrinnen von Nachklärbekken in Kläranlagen in einer Seitenansicht und teilweise im Schnitt und
Fig. 2 eine Ansicht des Waschgerätes nach Fig. 1 in Richtung des Pfeiles II.

Das dargestellte Waschgerät 1 ist an einem nur teilweise gezeigten Räumerarm oder einer Räumerbrücke 2 eines biologischen Nachklärbeckens in einer Kläranlage angebracht. Ein Geräteträger 3, der im wesentlichen aus einem schmalen senkrechten Rahmen besteht, ist an der Räumerbrücke 2 angeschraubt. Zwei übereinander am Geräteträger 3 befestigte Konsolen 4 tragen eine Lagerung 5 mit senkrechter Schwenkachse, in der ein Schwenkarm 6 gelagert ist.

Eine auf dem Schwenkarm 6 befestigte, nach oben ragende Stütze 7 ist an ihrem oberen Ende mit einem Querarm 8 verbunden, an dessen beiden Enden jeweils ein Seilzug 9 angreift. Beide Seilzüge 9 können wahlweise mit einem Gewicht 10 belastet werden und sind über Umlenkrollen 11 geführt, die ortsfest an einem mit der Räumerbrücke 2 verbundenen Träger 12 gelagert sind. Je nach dem, welcher der beiden Seilzüge 9 mit dem Gewicht 10 belastet wird, wird der Schwenkarm 6 wahlweise nach einer von beiden Seiten mittels Gewichtskraft ausgelenkt.

Ein Bürstenträger 13, der einen Antriebsmotor 14 und eine Lagerung 15 für eine senkrechte Bürstenwelle 16 trägt, auf der eine Bürste 17 angebracht ist, ist mit zwei senkrecht nach oben ragenden Führungestangen 18 fest verbunden. Die beiden Führungsstangen 18 sind jeweils in einer Führung 19 geführt, die beispielsweise als Führungsbuchse ausgebildet ist und die am Schwenkarm 6 angebracht ist. Mittels dieser Führungen 19 kann der Bürstenträger 13 eine senkrechte Bewegung ausführen, die erforderlich ist, damit die Bürste 17 einem ansteigenden Verlauf eines Rinnenbodens 20 folgen kann. Außerdem kann die Bürste 17 vom Rinnenboden 20 angehoben werden, wenn dies erforderlich ist.

Zum Gewichtsausgleich ist der Bürstenträger 13 über zwei Seilzüge 21 über am Schwenkarm 6 gelagerte Umlenkrollen 22 mit einem Ausgleichsgewicht 23 verbunden, das an einer senkrechten Führungsschiene 24 geführt ist, die mit dem Geräteträger 3 starr verbunden ist.

An einem Tragteil 25 des Schwenkarmes 6, das auch die Führungen 19 aufnimmt, sind beiderseits der Führungsstangen 18 zwei Lenker 26 angelenkt, die jeweils mit einem weiteren Lenker 27 gelenkig verbunden sind, der wiederum gelenkig mit dem Bürstenträger 13 verbunden ist.

Jeweils ein Lenker 26 und ein Lenker 27 bilden eine Lenkerkette 28, die in der senkrechten Ebene des Schwenkarmes 6 auslenkbar ist. Wie man in der Seitenansicht nach Fig. 1 erkennt, bilden die beiden Lenkerketten 28, der Bürstenträger 13 und der Abschnitt 25 des Schwenkarmes 6 ein Sechseck.

Aus Fig. 2 erkennt man, daß die Lenker 26, 27 jeweils aus zwei parallelen Lenkerholmen 26a, 26b bzw. 27a, 27b bestehen, die jeweils starr miteinander im Abstand durch Stege 26c bzw. 27c verbunden sind. Die waagerechten Gelenkachsen der Lenker 26, 27 werden durch einzelne Gelenke 29 gebildet, die die Lenker 26, 27 der Lenkerketten 28 miteinander und mit dem Schwenkarm 6 bzw. dem Bürstenträger 13 verbinden.

In Fig. 2 ist gezeigt, daß die Konstruktion auch so ausgeführt werden kann, daß insgesamt vier Führungsstangen 18 vorgesehen sind, die in vier Führungen 19 am Schwenkarm 6 senkrecht beweglich geführt sind.

## Patentansprüche

1. Waschgerät für Ablaufrinnen von Nachklärbecken in Kläranlagen mit einem Bürstenträger (13), der einen Antriebsmotor (14) und eine Lagerung (15) einer senkrechten Bürste (17) aufweist, mit einem längs der Ablaufrinne bewegbaren Geräteträger (3), der den Bürstenträger (13) seitlich schwenkbar und höhenverstellbar trägt, mit einem Seilzug (21) zum Gewichtsausgleich für den Bürstenträger (13) und mit am Bürstenträger (13) angreifenden Lenkern (26, 27) mit waagerechten Gelenkachsen,
dadurch gekennzeichnet,
daß am Geräteträger (3) ein Schwenkarm (6) mit senkrechter Schwenkachse gelagert ist, daß am Schwenkarm (6) mindestens eine Führung (19) für eine am Bürstenträger (13) befestigte senkrechte Führungsstange (18) angebracht ist, und daß der Schwenkarm (6) und der Bürstenträger (13) über mindestens eine Lenkerkette (28) miteinander verbunden sind, die aus zwei Lenkern (26, 27) besteht, die miteinander und mit dem Schwenkarm (6) und dem Bürstenträger (13) jeweils in einer waagerechten Gelenkachse verbunden und in der senkrechten Ebene des Schwenkarms (6) auslenkbar sind.

2. Waschgerät nach Anspruch 1, dadurch gekennzeichnet, daß am Bürstenträger (13) mindestens zwei senkrechte Führungsstangen (18)befestigt sind, die in mindestens zwei Führungen (19) am Schwenkarm (6) geführt sind und die in Längsrichtung des Schwenkarms (6) im Abstand zueinander angeordnet sind.

3. Waschgerät nach Anspruch 1, dadurch gekennzeichnet, daß der Schwenkarm (6) und der Bürstenträger (13) über zwei Lenkerketten (28) miteinander verbunden sind.

4. Waschgerät nach Anspruch 1, dadurch gekennzeichnet, daß die Lenker (26, 27) jeweils aus zwei parallelen, starr miteinander im Abstand verbundenen Lenkerholmen (26a, 26b bzw. 27a, 27b) bestehen.

5. Waschgerät nach Anspruch 4, dadurch gekennzeichnet, daß jeder Lenkerholm (26a, 26b) eines Lenkers (26) jeweils über ein gesondertes Gelenk (29) mit dem zugeordneten Lenkerholm (27a bzw. 27b) des anderen Lenkers (27) bzw. mit dem Schwenkarm (6) bzw. mit dem Bürstenträger (13) verbunden ist.

6. Waschgerät nach Anspruch 3, dadurch gekennzeichnet, daß der Bürstenträger (13) die beiden Lenkerketten (28) und ein Abschnitt des Schwenkarms (6) in der Seitenansicht ein Sechseck bilden.

7. Waschgerät nach Anspruch 1, dadurch gekennzeichnet, daß zwei Seilzüge (21) symmetrisch beiderseits der Führungsstange (18) bzw. der Führungsstangen (18) am Bürstenträger (13) angreifen und über Umlenkrollen (22) am Schwenkarm (6) zu einem gemeinsamen Ausgleichsgewicht (23) geführt sind.

1. Waschgerät für Ablaufrinnen von Nachklärbecken in Kläranlagen mit einem Bürstenträger (13), der einen Antriebsmotor (14) und eine Lagerung (15) einer senkrechten Bürste (17) aufweist, mit einem längs der Ablaufrinne bewegbaren Geräteträger (3), der den Bürstenträger (13) seitlich schwenkbar und höhenverstellbar trägt, mit einem Seilzug (21) zum Gewichtsausgleich für den Bürstenträger (13), dadurch gekennzeichnet, daß am Geräteträger (3) ein Schwenkarm (6) mit senkrechter Schwenkachse gelagert ist und daß am Bürstenträger (13) mindestens zwei senkrechte Führungsstangen (18) befestigt sind, die in mindestens zwei Führungen (19) am Schwenkarm (6) geführt und in Längsrichtung des Schwenkarms (6) im Abstand zueinander angeordnet sind.

2. Waschgerät nach Anspruch 1, dadurch gekennzeichnet, daß der Schwenkarm (6) und der Bürstenträger (13) über mindestens eine Lenkerkette (28) miteinander verbunden sind, die aus zwei Lenkern (26, 27) besteht, die miteinander und mit dem Schwenkarm (6) und dem Bürstenträger (13) jeweils in einer waagrechten Gelenkachse verbunden und in der senkrechten Ebene des Schwenkarms (6) auslenkbar sind.
